# EUROPÄISCHE PATENTSCHRIFT

(11) **EP 1 155 154 B1**
(45) Veröffentlichungstag und Bekanntmachung des Hinweises auf die Patenterteilung: **06.08.2003**
(21) Anmeldenummer: 00910497.7
(22) Anmeldetag: 20.01.2000
(51) Int. Cl.: C21B 7/16

(54) **BLASFORM FÜR SCHACHTÖFEN, INSBESONDERE HOCHÖFEN ODER HEISSWINDKUPOLÖFEN**
BLOW FORM FOR SHAFT FURNACES, ESPECIALLY BLAST FURNACES OR HOT-BLAST CUPOLA FURNACES
TUYERE POUR FOURNEAUX A CUVE EN PARTICULIER HAUT-FOURNEAUX OU BIEN POUR CUBILOTS A VENT CHAUD

(30) Priorität: 05.02.1999 DE 19906173; 17.12.1999 DE 19963259
(43) Veröffentlichungstag der Anmeldung: 21.11.2001
(73) Patentinhaber: Mannesmannröhren-Werke AG, 45473 Mülheim a.d. Ruhr (DE)
(72) Erfinder: STRICKER, Kurt, Peter, D-40237 Düsseldorf (DE); WITTE, Jürgen, D-47509 Rheurdt (DE); ALTLAND, Rainer, D-40668 Meerbusch (DE)
(74) Vertreter: Meissner, Peter E., Dipl.-Ing.
(86) Internationale Anmeldenummer: DE0000216
(87) Internationale Veröffentlichungsnummer: WO00046410

(56) Entgegenhaltungen:
- FR-A- 579 150
- GB-A- 2 245 349
- US-A- 3 572 675
- US-A- 3 601 384
- PATENT ABSTRACTS OF JAPAN vol. 007, no. 225 (C-189), 6. Oktober 1983 (1983-10-06) & JP 58 120706 A (KOBE SEIKOSHO KK), 18. Juli 1983 (1983-07-18)

## Beschreibung

Die Erfindung betrifft eine Blasform für Schachtöfen, insbesondere Hochöfen oder Heißwindkupolöfen gemäß dem Oberbegriff des Patentanspruches 1.

Derartige, größtenteils aus Kupfer bzw. einer Kupferlegierung gegossenen Teilen hergestellte, wassergekühlte Blasformen werden verbreitet zum Zuführen des Heißwindes eingesetzt, um damit einen wirkungsvollen Betrieb des Schachtofens zu sichern. Im Falle eines Hochofens liegt die Temperatur des Heißmischwindes im Bereich von ca. 700 bis über 1300 Grad Celsius bei Drücken zwischen 2,5 und 5,5 bar. Dabei wird nicht nur der Innenmantel der Blasform und hier insbesondere das Frontteil, stark beansprucht, sondern auch mit fortschreitendem Verschleiß der Feuerfestausmauerung des Schachtofens und damit Bloßlegen des Frontbereiches der Blasform zunehmend der Mantelbereich durch Schmelzphasen wie z. B. Roheisen, Schlacke, teilreduzierte Möllerstoffe und Zink, sowie durch Abrasion mit Koks und/oder Wind. Um unter diesen extremen Beanspruchungen eine ausreichende Standzeit zu erreichen, ist es erforderlich, die Blasform durch intensive Kühlung mittels eines durch sie hindurchgeführten Kühlmittels, meistens Kühlwasser, auf erträgliche Temperaturen zu halten. Es ist außerdem erforderlich, den Oberflächenverschleiß der Blasform infolge korrosiver Wirkung von Schmelzphasen und Abrasion durch geeignete Maßnahmen zu minimieren.

Aus der DE-OS 35 05 968 ist eine Blasform für Schachtöfen bekannt. Bei dieser Konstruktion ist an einem Basisteil ein aus einem Innen- und einem Außenmantel sowie einem mit diesen verbundenen Frontteil bestehender doppelwandiger Hohlkörper befestigt. Der zwischen Innen- und Außenmantel gebildete Hohlraum wird durch eine im Frontteilbereich angeordnete Zwischenwand in eine Vor- und eine daran anschließende Hauptkammer unterteilt. Eine im Basisteil angeordnete Zuführleitung für das Kühlmittel erstreckt sich als Rohr durch die Hauptkammer und die Zwischenwand bis in die Vorkammer. Die Zwischenwand weist mehrere Öffnungen auf, so dass das Kühlmittel von der Vorkammer in die Hauptkammer zurückfließen kann. Von dort fließt es über im Basisteil angeordnete Öffnungen in eine Ringkammer, die mit einem Rücklaufanschluss versehen ist. Nachteilig bei dieser Konstruktion ist, dass die Blasform mit nur einem Kühlkreislaufsystem gekühlt wird und bei Ausfall der Kühlung bzw. beim Auftreten von Undichtigkeiten in der Blasform und der damit in der Regel zwangsweise erforderlichen Drosselung der Kühlwassermenge so stark beansprucht wird, dass sie in kurzer Zeit zerstört ist mit allen sich daraus ergebenden Folgestörungen und Gefahren. Ein weiterer Nachteil ist darin zu sehen, dass an mehreren Stellen das Kühlwasser nicht geführt ist, so dass Verwirbelungen entstehen, die eine Dampfblasenbildung begünstigen und damit die Wärmeabfuhr an diesen Stellen stark vermindert ist. Im Extremfall kann dies zu lokalen Aufschmelzungen und damit zur Zerstörung der Blasform führen.

Eine Weiterentwicklung der Blasform ist aus der US 2,735,409 bekannt. Bei dieser bekannten Ausführungsform ist der Hohlkörper in eine im Frontteilbereich liegende Vorkammer und eine daran anschließende Hauptkammer unterteilt, wobei die Vor- und Hauptkammer vollständig hydraulisch voneinander getrennt sind und jeweils einen separaten Kühlmittelkreislauf mit eigenen Anschlüssen aufweisen. Der Kühlmittelkreislauf der Hauptkammer besteht aus einem den Außenmantel bildenden schraubenförmig eng gewickelten Rohr, während der Kühlmittelkreislauf der Vorkammer aus zwei parallel liegenden geraden Rohren besteht, die in den U-förmig ausgebildeten Ringkanal des Frontteiles münden. Bei einer ersten Ausführungsform ist der Innenmantel als glattes konisches Rohr ausgebildet, wobei die beiden geraden Rohre der Vorkammer zwischen Innen- und Außenmantel angeordnet sind. Bei einer zweiten Ausführungsform wird der Innenmantel ebenfalls aus einem schraubenförmig eng gewickelten Rohr gebildet. Das Frontteil wird als separates Teil hergestellt und entweder über Anker mit dem rückwärtigen Anschlussteil oder direkt über eine Schweißnaht stirnseitig mit dem Innen -und Außenmantel verbunden. Nachteilig bei dieser bekannten Konstruktion sind die bauartbedingt sehr kleinen und mit ungünstiger Querform (Rechteck) ausgeführten Kühlkanäle im Hauptkammerbereich, sowie die bauartbedingt sehr kleinen Querschnitte in den Zuleitungen zur Vorkammer. Die bezogen auf eine Querschnittsminderung und bezogen auf eine zunehmende Abweichung von der runden Querschnittsform überproportionale Abnahme des Kühlmediumvolumenstromes sowohl in der Vor- als auch in der Hauptkammer hat eine entsprechend deutlichere Verschlechterung der Kühlwirkung zur Folge. Von weiterem Nachteil ist, dass entsprechend der Beschreibung der genannten Schrift der Querschnitt des Vorkammerkühlkanales ähnlich klein sein soll, wie derjenige des Hauptkammerkühlkanales. Daraus ergibt sich von der Querschnittsform her ein rechteckiger Vorkammerkühlkanal mit sehr ungünstigen Seitenverhältnissen und einer daraus resultierenden schlechten Kühlwirkung. Auch die Mündung des Zulaufkanales in den Vorkammerkühlkanal ist von Nachteil, da dies einen hohen hydraulischen Widerstand in diesem Kühlkreislauf bedeutet mit daraus resultierendem geringeren Kühlmediumvolumenstrom bzw. geringerer Kühlmediumgeschwindigkeit in der Vorkammer und die sich daraus ergebende schlechtere Kühlwirkung. Die Gesamtkonstruktion ist herstellungsmäßig sehr aufwendig und weist eine Vielzahl von kritischen Abdichtstellen auf, die teilweise ungelöst sind. Ungelöst ist auch das Problem des äußeren Angriffes der Hauptkammer der bekannten Blasform durch abtropfende Schmelzphasen im Hochofen.

Aufgabe dieser Erfindung ist es, eine Blasform der vorstehend genannten Gattung zu schaffen, die bei vertretbarem Aufwand für die Herstellung durch eine im thermisch hochbeanspruchten Frontteilbereich extrem wirksame Kühlung eine unverhältnismäßig lange Standzeit und damit geringe Betriebskosten sowie ein günstiges Betriebsverhalten des mit ihr ausgestatteten Schachtofens sichert, ohne die zur Verfügung stehenden Kühlwassermengen und Differenzdrücke entscheidend zu verändern. Eine weitergehende Aufgabe besteht darin, die Blasform durch eine günstige geometrische Gestaltung möglichst weitgehend vor abtropfenden Schmelzphasen im Schachtofen zu schützen und die im Regelfall thermisch nicht ganz so hoch beanspruchte Haupt-(Hinter-)kammer ebenfalls mit einer extrem wirksamen Kühlung zu versehen, ohne die zur Verfügung stehenden Kühlwassermengen und Differenzdrücke, sowie die hiermit direkt verbundenen Betriebskosten für das Kühlwasser entscheidend zu verändern.

Diese Aufgabe wird ausgehend vom Oberbegriff in Verbindung mit den kennzeichnenden Merkmalen des Patentanspruches 1 gelöst. Vorteilhafte Weiterbildungen sind jeweils Gegenstand von Unteransprüchen.

Kern der Erfindung ist die Bildung des Außenmantels durch einen einteiligen, im Querschnitt gesehen vertikalachssymmetrischen Grundkörper, der frontseitig absatzlos in das Frontteil übergeht. Der Innenmantel wird gebildet durch ein konisch ausgebildetes Einschweißteil, das die innere Abdeckung des wendelförmig ausgebildeten Kühlkanales der Hauptkammer bildet. Ein weiteres wichtiges Merkmal ist die Anordnung der das Frontteil mit Kühlmedium versorgenden Kanäle in 12-Uhr-Lage der Blasform, und zwar bezogen auf die Längsachse der Blasform, außerhalb des Querschnittes der Hauptkammer. Mit der vorgeschlagenen Anordnung der Kühlkanäle der Vorkammer wird die unterschiedliche Belastung der Blasform in Umfangsrichtung gesehen berücksichtigt. So ist nachgewiesenermaßen die Blasform in 12-Uhr-Lage stärker belastet als in den seitlichen Bereichen. Durch die intensive Kühlung dieses belasteten Bereiches wird signifikant die Standzeit der Blasform erhöht. Wahlweise kann der Kühlmittelkreislauf der Hauptkammer als zweigängiger wendelförmiger Kühlkanal ausgebildet oder mit einem wendelförmig ausgebildeten Kühlkanal und einem in 6-Uhr-Lage der Blasform liegenden geraden Kühlkanal versehen sein. Der gerade, parallel zur Blasformlängsachse liegende und ohne Rippen versehene Kühlkanal ist, bezogen auf die Längsachse der Blasform außerhalb des originären Querschnittes der Hauptkammer der Blasform angeordnet, wobei die Anschlüsse für den Vor- und Rücklauf benachbart zu den Anschlüssen der Vorkammer im 12-Uhr-Lagebereich liegen. Mit der Anordnung des geraden Kühlkanals in 6-Uhr-Lage der Blasform wird die unterschiedliche Belastung der Blasform in Umfangsrichtung berücksichtigt. Außer in der 12-Uhr-Lage ist die Blasform auch in der 6-Uhr Lage stärker belastet als in den seitlichen Bereichen. Durch die intensive Kühlung auch dieses Bereiches wird die Standzeit der Blasform weiter erhöht.

Wie schon erwähnt, sieht der Vorschlag vor, die Zu- und Rücklaufkanäle für die Vorkammer sowie den Rücklaufkanal der Hauptkammer aus dem Bereich des Querschnittes der Hauptkammer der Blasform herauszulegen und zwar jeweils in radialer Richtung außerhalb der Hauptkammer, bezogen auf die Längsachse der Blasform. Hierdurch wird erreicht, dass in dem Kühlkanal der Hauptkammer keine Querschnittseinengungen durch Zu- und Rücklaufkanäle entstehen. Bedingt dadurch ergeben sich in der Hauptkammer optimale strömungstechnische Bedingungen mit größtmöglichen Kühlmittelgeschwindigkeiten. Weiterhin weisen alle genannten Kanäle über die Länge gesehen nahezu einen konstanten Querschnitt auf und die erforderlichen Querschnittsveränderungen im Anschlußbereich sowie die kleinradigen Richtungsänderungen erfolgen abgerundet und ohne Sprungstellen.

Mit diesen Maßnahmen werden in der Hauptkammer Fließgeschwindigkeiten für das Kühlmittel erreicht, die mindestens um das Zweifache höher sind gegenüber den bekannten Ausführungen. Erreicht wird dies durch die Vermeidung von Totzonen, Verwirbelungsstellen, Drosselstellen, Staubereichen sowie durch die optimale Gestaltungsmöglichkeit der Kühlkanalquerschnittsformen (rund, trapezförmig) und der Querschnittsgröße der einzelnen Kanalabschnitte. Die optimale Auslegungsmöglichkeit des Zu- und Rücklaufkanales für die Vorkammer führt bei unverändertem Differenzdruck auch in der Vorkammer zu erheblich höheren Fließgeschwindigkeiten. Sorgt man weiterhin dafür, dass durch ein ausgewogenes Verhältnis von Pumpenleistung und Kanalquerschnitt die angestrebten hohen Fließgeschwindigkeiten erreicht werden, dann wird auch dadurch die Dampfblasenbildung weitgehend unterdrückt. Angestrebt wird auch bei niedrigem zur Verfügung stehendem Differenzdruck von beispielsweise 2 bar für die Kühlung der hochbelasteten Vorkammer eine Fließgeschwindigkeit von ≥ 10m / sec und für die Hauptkammer von ≥ 6m / sec. Die vorgeschlagene Ausführung der Blasform ist sowohl für Vorkammern mit nur einem Ringkanal als auch für längere Vorkammern mit einem wendelförmigen Kanal geeignet.

US-A-3 601 384 beschreibt eine Blasform mit einen einteiligen, einen wendelförmigen Kühlkanal enthaltenden Außenmantel, welcher mit einem der Kühlkanal abdeckende Innenmantel verschweißt ist. Die achsparallelen Kanäle zur Zu - bzw. Abfuhr des Kühlmittels zum Kühlkanal sind hierbei jedoch nicht wie erfindungsgemäß angeordnet und es ist nur ein Kühlmittelkreislauf vorgesehen.

Die Blasform wird aber, wie schon eingangs erwähnt, nicht nur rein thermisch, sondern auch zusätzlich chemisch und mechanisch belastet; insbesondere wenn der Verschleiß der Feuerfestausmauerung des Schachtofens einen bestimmten Grad erreicht hat. Dazu wird erfindungsgemäß vorgeschlagen, den Querschnitt der Blasform im 12-Uhr-Lagebereich als Dach auszubilden. Dies hat den Vorteil, dass auf die Blasform fallende oder tropfende Stoffe leichter abrutschen bzw. abfließen können. Diese Ausbildung soll insbesondere die nicht gewünschte Kontaktierung von flüssigem Zink, Roheisen oder Schlacke mit der aus Kupfer bzw. Kupferlegierung hergestellten Blasform verringern. Bekanntermaßen reagiert Zink mit Kupfer, so dass die Kupferwandung chemisch abtragend reduziert wird.

In der Zeichnung wird anhand eines Ausführungsbeispieles die erfindungsgemäß ausgebildete Blasform näher erläutert. Es zeigen:
- Figur 1: einen Längsschnitt in Richtung A-A in Figur 2 durch eine erfindungsgemäß ausgebildete Blasform
- Figur 2: eine Seitenansicht in Richtung X von Figur 1
- Figur 3: einen Schnitt in Richtung B-B in Figur 1

Die erfindungsgemäß ausgebildete Blasform besteht aus einem den Außenmantel 2 bildenden Grundkörper 1 und einem den Innenmantel 3 bildenden Einschweißteil 4. Der zwischen Außenmantel 2 und Innenmantel 3 sich bildende Hohlkörper wird vorderseitig durch ein thermisch hochbelastetes Frontteil 5 abgeschlossen. Eingangsseitig weist der Grundkörper einen doppelkonischen Einlaufabschnitt 6 auf, in den die Düsenspitze eines hier nicht dargestellten Düsenstockes eingesteckt wird. Im oberen Teil des Innenmantels 3 ist die auf dem Innenmantel 3 angeordnete Feuerfestschicht 7 andeutungsweise dargestellt. Der Stirnflächenbereich des Frontteiles 5 ist mit einer Panzerung 8 versehen, um das Frontteil 5 vor mechanischer Beschädigung und Verschleiß zu schützen. Bekannterweise ist der mit Kühlmittel beaufschlagte Hohlkörper in eine Vorkammer 9 und in eine Hauptkammer 10 unterteilt. Beide Kammern 9, 10 sind hydraulisch vollständig voneinander getrennt und an separate Kühlkreisläufe angeschlossen.

Gemäß der Lage des Schnittes in A-A in Figur 2 ist in Figur 1 im oberen Teil der Blasform der Zulaufkanal 11 für die Vorkammer 9 zu erkennen. Auf der Einlaufseite ist der Zulaufkanal 11 mit einem Anschluß 12 in Form eines Gewindeabschnittes versehen, in den ein hier nicht dargestelltes Zulaufrohr einschraubbar ist. Der Zulaufkanal 11 geht dann über in die Vorkammer 9, die durch einen quer zum Zulaufkanal 11 liegenden Ringkanal 22 gebildet wird. Statt eines Ringkanales ist auch die Anordnung eines mehrere Umläufe aufweisenden wendelförmig ausgebildeten Kanals möglich.

In Figur 2 ist zu erkennen, dass im Bereich der 12-Uhr-Lage der Blasform parallel zum Zulaufkanal 11 der Rücklaufkanal 13 für die Vorkammer 9 angeordnet ist. Er ist ebenfalls mit einem stirnseitig angeordneten Anschluß 14 in Form eines Gewindeabschnittes versehen, in den ein hier nicht dargestelltes Ablaufrohr einschraubbar ist. Die Lage der beiden Kanäle 11, 13 ist besonders gut gemäß der Darstellung in Figur 3 zu erkennen.

Damit das Kühlmittel auch in der Hauptkammer 10 strömungstechnisch effizient geführt ist, weist diese einen wendelförmig ausgebildeten Kühlkanal 15 auf. Die innenseitige Abdeckung dieses Kühlkanals 15 erfolgt durch den Innenmantel 4. Die Zu- bzw. Abführung des Kühlmittels in die Hauptkammer 10 erfolgt im 11-Uhr- bzw. 1-Uhr-Lagebereich, benachbart zu den Anschlüssen 12,14 für die Vorkammer 9. Im Uhrzeigersinn gesehen hinter dem im 1-Uhr-Bereich angeordneten Zulaufanschluß 18 wird das Kühlmittel durch einen halbkreisförmigen Kanal 20 (in Fig. 2 mit gestrichelten Linien dargestellt) in dem doppelkonischen Einlaufabschnitt 6 in die 6-Uhr-Lage nach unten geführt und tritt hier in den wendelförmigen Kühlkanal 15 ein. Nach dem Durchlaufen des wendelförmigen Kühlkanales 15 tritt das Kühlmedium direkt vorder Vorkammer 9 in einen ebenfalls in 6-Uhr-Lage angeordneten Rücklaufkanal 16 ein, der unterhalb des wendelförmigen Kühlkanales 15 liegt und das Kühlmedium zurückleitet in den doppelkonischen Einlaufabschnitt 6. In dem doppelkonischen Einlaufabschnitt 6 wird das Kühlmedium wieder in einem halbkreisförmigen Kanal 21 (in Fig. 2 mit gestrichelten Linien dargestellt) in die 11-Uhr-Lage nach oben bis zum Ablaufanschluß 17 geführt. Stimseitig sind die beiden Kühlkanäle 15,16 für die Hauptkammer 10 ebenfalls mit einem Gewindeabschnitt 17,18 versehen, in den das Zu- bzw. Ablaufrohr eingeschraubt wird. Der Zu- und Rücklaufanschluss 12,14,17,18 sowohl für die Vorkammer als auch für die Hauptkammer sind vertauschbar, ohne dass sich an dem gewünschten Effekt einer intensiven Kühlwirkung etwas ändert.

Erfindungsgemäß sind die Kühlkanäle 11,13 für die Vorkammer 9 bzw. der Ringkanal 22 im Querschnitt etwa gleich groß, aber kleiner als die Querschnitte F1, F2 der Kühlkanäle 15,16 der Hauptkammer 10. Das heißt es gilt$\text{F4 = F5 < F1 = F2.}$

Die Querschnittsübergänge sowie die kleinradigen Richtungsänderungen der Kanäle sind stark abgerundet, so dass keine Verwirbelungsstellen oder Totzonen entstehen können.

Die darüber hinaus auftretende zusätzliche chemische und mechanische Belastung der Blasform wird durch die geometrische Gestalt stark beeinflußt. Der Hohlkörper ist in Richtung Schachtofen konisch verjüngt ausgebildet, wobei sich ein halber Konuswinkel im Bereich von 12 - 14° als günstig herausgestellt hat. In gleicher Richtung wirkend ist erfindungsgemäß auch die dachartige Ausbildung 19 des 12-Uhr-Lagebereiches der Blasform zu sehen. Auf die Blasform fallende bzw. tropfende Stoffe des Schachtofens bzw. der Beschickung können somit in einfacher Weise seitwärts und in Richtung Schachtofenmitte abrutschen bzw. abfließen.

## Patentansprüche

1. Blasform für Schachtöfen, insbesondere Hochöfen oder Heißwindkupolöfen bestehend aus einem konisch ausgebildeten Hohlkörper mit einem Innen- (4) und einem Außenmantel (2) sowie einem diese absatzlos verbindenden Frontteil (5), durch dessen Innenmantel der dem Schachtofen zuzuführende Heißwind geleitet wird und dessen zwischen Innen- und Außenmantel gebildeter Hohlraum im Betrieb von einem Kühlmittelstrom durchflossen wird, wobei der Hohlraum jeweils in eine im Frontteilbereich liegende Vorkammer (9) und eine daran anschließende Hauptkammer (10) unterteilt ist, die hydraulisch vollständig voneinander getrennt sind und jeweils einen separaten Kühlmittelkreislauf mit eigenen Anschlüssen aufweisen, wobei der Kühlmittelkreislauf für die Vorkammer (9) aus zwei parallel zur Blasformlängsachse angeordneten, den Vorlauf und den Rücklauf bildenden und einen nahezu konstanten Querschnitt aufweisenden Kanälen (11; 13) besteht, die im Frontteil (5) in einen quer zu den Kanälen (11, 13) angeordneten Ringkanal (22) münden und der Kühlmittelkreislauf der Hauptkammer (10) mit einem wendelförmig ausgebildeten und über die Länge gesehen einen nahezu konstanten Querschnitt aufweisenden Kühlkanal (15) versehen ist,
**dadurch gekennzeichnet,**
**dass** der Außenmantel (2) gebildet wird durch einen einteiligen, im Querschnitt gesehen vertikalachssymmetrischen Grundkörper (1) und der Innenmantel (3) gebildet wird durch ein konisch ausgebildetes Einschweißteil (4) welches den Kühlkanal (15) des Außenmantels (2) innen abdeckt, und die dem Frontteil (5) das Kühlmedium zu- und abführenden Kanäle (11, 13) im 12-Uhr-Lagebereich der Blasform und bezogen auf die Längsachse der Blasform außerhalb des mit dem Kühlkanal (15) versehenen Teils des Querschnittes des Außenmantels (2) angeordnet sind.

2. Blasform nach Anspruch 1,
**dadurch gekennzeichnet,**
**dass** der wendelförmig ausgebildete Kühlkanal der Hauptkammer (10) zweigängig ist, wobei ein wendelförmiger Kühlkanal den Vorlauf und der andere wendelförmige Kühlkanal den Rücklauf bildet und beide wendelförmigen Kühlkanäle durch eine 180°-Umlenkung miteinander verbunden sind.

3. Blasform nach Anspruch 1,
**dadurch gekennzeichnet,**
**dass** der Kühlmittelkreislauf der Hauptkammer (10) in 6-Uhr-Lage der Blasform einen geraden Kühlkanal (16) aufweist und der gerade, parallel zur Blasformlängsachse liegende und ohne Rippen versehene Kühlkanal (16) bezogen auf die Längsachse der Blasform außerhalb des originären Querschnittes der Hauptkammer (10) der Blasform angeordnet ist, wobei die Anschlüsse (17, 18) für den Vor- und Rücklauf benachbart zu den Anschlüssen (12, 14) der Vorkammer (9) im 12-Uhr-Lagebereich angeordnet sind.

4. Blasform nach einem der Ansprüche 1 - 3,
**dadurch gekennzeichnet,**
**dass** die in der Längsachse liegende Querschnittsform des Kanals der Vorkammer (9) kreisrund und die des wendelförmigen Kanales (15) der Hauptkammer (10) annähernd trapezförmig mit abgerundeten Ecken ausgebildet ist.

5. Blasform nach einem der Ansprüche 1 - 4,
**dadurch gekennzeichnet,**
**dass** die für alle Kanäle (11, 13, 15, 16) der Vorkammer (9) und der Hauptkammer (10) erforderlichen Querschnittsveränderungen im Anschlußbereich sowie die kleinradigen Richtungsänderungen abgerundet und ohne Sprungstellen erfolgen.

6. Blasform nach Anspruch 3,
**dadurch gekennzeichnet,**
**dass** im doppelkonischen Einlaufabschnitt (6) zwei mit den Anschlüssen (17, 18) verbundene halbkreisförmig verlaufende Kanäle (20, 21) angeordnet sind, die bis in den 6-Uhr-Lagebereich nach unten geführt sind und sowohl im 12-Uhrals auch im 6-Uhr-Lagebereich hydraulisch vollständig voneinander getrennt sind und die Verbindung zum wendelförmigen Kühlkanal (15) der Hauptkammer (10) herstellen, wobei am vorderen Ende des wendelförmigen Kühlkanals (15) direkt an der Trennwand zur Vorkammer (9) der gerade Kühlkanal (16) sich anschließt, der unterhalb des wendelförmigen Kühlkanals (15) im 6-Uhr-Lagebereich liegt und stirnseitig wiederum in den doppelkonischen Einlaufabschnitt (6) mündet.

7. Blasform nach einem der Ansprüche 1 - 6,
**dadurch gekennzeichnet,**
**dass** die Querschnitte (F4) des zu- und abführenden Kanales (11, 13) für die Vorkammer (9) sowie der Querschnitt (F5) des Ringkanales (22) in der Vorkammer (9) nahezu gleich groß, aber geringer sind als die Querschnitte (F1, F2) der Kühlkanäle (15,16) der Hauptkammer (10).

8. Blasform nach einem der Ansprüche 1 und 3 - 7,
**dadurch gekennzeichnet,**
**dass** der gerade Kühlkanal (16) der Hauptkammer (10) einen Querschnitt (F1) aufweist, der nahezu gleich groß ist wie der des wendelförmig ausgebildeten Kühlkanales (15) der Hauptkammer (10).

9. Blasform nach den Ansprüchen 7 und 8,
**dadurch gekennzeichnet,**
**dass** die Querschnitte (F4, F5) der Kühlkanäle (11,13,22) der Vorkammer (9) im Vergleich zu den Querschnitten (F1, F2) der Kühlkanäle (15,16) der Hauptkammer (10) um bis zu 35 % geringer sind.

10. Blasform nach den Ansprüchen 7 - 9,
**dadurch gekennzeichnet,**
**dass** bei etwa gleicher Pumpenleistung für die Kühlmittelzufuhr der Vor- (9) und Hauptkammer (10) die Fließgeschwindigkeit in den Kühlkanälen (15, 16) der Hauptkammer (10) mindestens 60% der Fließgeschwindigkeit in den Kühlkanälen (11, 13, 22) der Vorkammer (9) beträgt.

11. Blasform nach Anspruch 10,
**dadurch gekennzeichnet,**
**dass** bei einem Kühlmittel-Differenzdruck an der Blasform von 2 bar die Geschwindigkeit des Kühlmittels in den Kühlkanälen (11, 13, 22) der Vorkammer (9) mindestens 10m/sec und in den Kühlkanälen (15, 16) der Hauptkammer (10) mindestens 6m/sec beträgt.

12. Blasform nach einem der Ansprüche 1 - 11,
**dadurch gekennzeichnet,**
**dass** im Querschnitt gesehen die Blasform in der 12-Uhr-Lage als Dach und in der 6-Uhr-Lage als Ausbauchung ausgebildet ist und im dachartig ausgebildeten Bereich die Kühlkanäle (11, 13) der Vorkammer (9) und im ausbauchend ausgebildeten Bereich der gerade Kühlkanal (16) der Hauptkammer (10) angeordnet ist.

## Claims

1. Blow form for shaft furnaces, in particular blast furnaces or hot-blast cupola furnaces, consisting of a conical hollow body with an inner (4) and an outer casing (2) and a front end part (5) joining the same without a shoulder, through the inner casing of which the hot blast to be fed to the shaft furnace is conducted and through whose cavity formed between the inner and outer casing a coolant flows during operation, the cavity being divided respectively into an antechamber (9) lying in the front end region and an adjoining main chamber (10), which are hydraulically fully separate from one another and each have a separate coolant cycle with their own terminals, wherein the coolant cycle for the antechamber (9) consists of two channels (11; 13) of almost constant cross-section, which are disposed parallel to the blow form longitudinal axis, which form the supply and return, and which open in the front end part (5) into an annular channel disposed transverse to the channels (11; 13), and the coolant cycle of the main chamber (10) is provided with a helical coolant channel (15) of almost constant cross-section viewed over the length, **characterised in that** the outer casing (2) is formed by a one-piece base body (1), which has a vertical axis of symmetry viewed in cross-section, and the inner casing (3) is formed by a conical welded-in part (4), which covers the coolant channel (15) of the outer casing (2) on the inside, and the channels (11, 13) supplying and discharging the coolant to the front end part (5) are disposed in the 12 o'clock position region of the blow form and outside the part of the cross-section of the outer casing (2) provided with the coolant channel (15) relative to the longitudinal axis of the blow form.

2. Blow form according to claim 1, **characterised in that** the helical coolant channel of the main chamber (10) is double, in which case one helical coolant channel forms the supply and the other helical coolant channel the return, and both helical coolant channels are joined together by a 180-degree deflection.

3. Blow form according to claim 1, **characterised in that** the coolant cycle of the main chamber (10) has a straight coolant channel (16) in the 6 o'clock position of the blow form and the straight coolant channel (16), lying parallel to the blow form longitudinal axis and provided without fins is disposed outside the original cross-section of the main chamber (10) of the blow form relative to the longitudinal axis of the blow form, in which case the terminals (17, 18) for the supply and return are disposed adjacent to the terminals (12, 14) of the antechamber (9) in the 12 o'clock position region.

4. Blow form according to one of claims 1-3, **characterised in that** the cross-sectional shape of the channel of the antechamber (9) lying in the longitudinal axis is round, and that of the helical channel (15) of the main chamber (10) is approximately trapezoid with rounded corners.

5. Blow form according to one of claims 1-4, **characterised in that** the cross-sectional changes necessary for all channels (11, 13, 15, 16) of the antechamber (9) and the main chamber (10) are rounded and without irregularities in the connecting region and the small-radius changes of direction.

6. Blow form according to claim 3, **characterised in that** two channels (20, 21) extending in a semi-circular manner and connected to the terminals (17, 18) are disposed in the double-conical inlet section (6) and are guided downward into the 6 o'clock position region and are hydraulically fully separated from one another in the 12-hour and in the 6 o'clock position region and form the connection with the helical coolant channel (15) of the main chamber (10), in which case at the front end of the helical coolant channel (15), the straight coolant channel (16) directly abuts the partition wall with the antechamber (9) and lies under the helical coolant channel (15) in the 6 o'clock position region and opens at the end face back into the double-conical inlet section (6).

7. Blow form according to one of claims 1-6, **characterised in that** the cross-sections (F4) of the supply and return channel (11, 13) for the antechamber (9) and the cross-section (F5) of the annular channel (22) in the antechamber (9) are almost the same size, but smaller than the cross-sections (F1, F2) of the coolant channels (15, 16) of the main chamber (10).

8. Blow form according to one of claims 1 and 3-7, **characterised in that** the straight coolant channel (16) of the main chamber (10) has a cross-section (F1) which is almost the same size as that of the helical coolant channel (15) of the main chamber (10).

9. Blow form according to claims 7 and 8, **characterised in that** the cross-sections (F4, F5) of the coolant channels (11, 13, 22) of the antechamber (9) are smaller by up to 35% than the cross-sections (F1, F2) of the coolant channels (15, 16) of the main chamber (10).

10. Blow form according to claims 7-9, **characterised in that** at roughly the same pumping power for the coolant supply of the antechamber (9) and main chamber (10), the flow rate in the coolant channels (15, 16) of the main chamber (10) is at least 60% of the flow rate in the coolant channels (11, 13, 22) of the antechamber (9).

11. Blow form according to claim 10, **characterised in that** with a coolant differential pressure at the blow form of 2 bar, the speed of the coolant in the coolant channels (11, 13, 22) of the antechamber (9) is at least 10m/sec and in the coolant channels (15, 16) of the main chamber (10) at least 6 m/sec.

12. Blow form according to one of claims 1-11, **characterised in that** viewed in cross-section the blow form is formed in the 12 o'clock position region as a roof and in the 6 o'clock position as a convexity, and the coolant channels (11, 13) of the antechamber (9) are disposed in the roof-like region, and the straight coolant channel (16) of the main chamber is disposed in the convex region.

## Revendications

1. Tuyère pour des fours verticaux, en particulier des hauts-fourneaux ou des fours de seconde fusion à air chaud, constituée d'un corps creux réalisé de façon conique ayant une enveloppe interne (4) et une enveloppe externe (2), ainsi qu'une partie avant (5) reliant celles-ci sans décrochement, à travers laquelle enveloppe interne l'air chaud devant être amené au four vertical est guidé et dont la cavité formée entre l'enveloppe interne et l'enveloppe externe est traversée en service par un courant d'agent de refroidissement, la cavité étant subdivisée, à chaque fois, en une préchambre (9) se trouvant dans la zone de la partie avant et une chambre principale (10) s'y raccordant, qui sont totalement séparées hydrauliquement l'une de l'autre et présentent, à chaque fois, un circuit d'agent de refroidissement séparé avec des raccords propres, le circuit d'agent de refroidissement pour la préchambre (9) étant constitué de deux canaux (11, 13) agencés parallèlement à l'axe longitudinal de la tuyère, formant l'amenée et le retour, et présentant une section transversale pratiquement constante, qui débouchent dans la partie avant (5) dans un canal annulaire (22) agencé transversalement aux canaux (11, 13), et le circuit d'agent de refroidissement de la chambre principale (10) étant muni d'un canal de refroidissement (15) réalisé sous forme hélicoïdale et présentant, sur sa longueur, une section transversale pratiquement constante,
**caractérisée en ce que** l'enveloppe externe (2) est formée par un corps de base (1) en une pièce, symétrique par rapport à l'axe vertical en section transversale et l'enveloppe interne (3) est formée par une partie soudée (4) réalisée de façon conique, qui recouvre intérieurement le canal de refroidissement (15) de l'enveloppe externe (2), et les canaux (11, 13) amenant et évacuant l'agent de refroidissement à la partie avant (5) et de celle-ci sont agencés dans la zone de position à 12 heures de la tuyère et relativement à l'axe longitudinal de la tuyère à l'extérieur de la partie, munie du canal de refroidissement (15), de la section transversale de l'enveloppe externe (2).

2. Tuyère selon la revendication 1,
**caractérisée en ce que** le canal de refroidissement réalisé de façon hélicoïdale de la chambre principale (10) présente deux filets, un canal de refroidissement hélicoïdal formant l'amenée et l'autre canal de refroidissement hélicoïdal le retour, et les deux canaux de refroidissement hélicoïdaux étant reliés l'un à l'autre par un renvoi à 180°.

3. Tuyère selon la revendication 1,
**caractérisée en ce que** le circuit d'agent de refroidissement de la chambre principale (10) présente en position à 6 heures de la tuyère un canal de refroidissement rectiligne (16), et le canal de refroidissement rectiligne (16), s'étendant parallèlement à l'axe longitudinal de la tuyère et sans nervures est agencé, relativement à l'axe longitudinal de la tuyère, à l'extérieur de la section transversale d'origine de la chambre principale (10) de la tuyère, les raccords (17, 18) pour l'amenée et le retour étant agencés de façon voisine par rapport aux raccords (12, 14) de la préchambre (9) dans la zone de position à 12 heures.

4. Tuyère selon une des revendications 1 - 3,
**caractérisée en ce que** la forme de section transversale, se trouvant dans l'axe longitudinal, du canal de la préchambre (9) est circulaire et celle du canal hélicoïdal (15) de la chambre principale (10) sensiblement trapézoïdale avec des coins arrondis.

5. Tuyère selon une des revendications 1 - 4,
**caractérisée en ce que** les modifications de section transversale nécessaires pour tous les canaux (11, 13, 15, 16) de la préchambre (9) et de la chambre principale (10) dans la zone de raccordement, ainsi que les petites modifications de direction ont lieu de façon arrondie et sans point de discontinuité.

6. Tuyère selon la revendication 3,
**caractérisée en ce que**, dans le tronçon d'entrée (6) sous forme de cône double, sont agencés deux canaux (20, 21) s'étendant de façon semi-circulaire et reliés aux raccords (17, 18), qui sont guidés vers le bas jusque dans la zone de position à 6 heures et, aussi bien dans la zone de position à 12 heures qu'également dans la zone de position à 6 heures, sont totalement séparés l'un de l'autre hydrauliquement, et forment la liaison vers le canal de refroidissement hélicoïdal (15) de la chambre principale (10), le canal de refroidissement rectiligne (16) se raccordant, à l'extrémité avant du canal de refroidissement hélicoïdal (15), directement à la paroi de séparation vis-à-vis de la préchambre (9), canal qui se trouve au-dessous du canal de refroidissement hélicoïdal (15) dans la zone de position à 6 heures et débouche de façon frontale à son tour dans le tronçon d'entrée (6) sous forme de cône double.

7. Tuyère selon une des revendications 1 - 6,
**caractérisée en ce que** les sections transversales (F4) des canaux d'amenée et d'évacuation (11, 13) pour la préchambre (9), ainsi que la section transversale (F5) du canal annulaire (22) dans la préchambre (9) sont pratiquement identiques, mais inférieures aux sections transversales (F1, F2) des canaux de refroidissement (15, 16) de la chambre principale (10).

8. Tuyère selon une des revendications 1 et 3 - 7,
**caractérisée en ce que** le canal de refroidissement rectiligne (16) de la chambre principale (10) présente une section transversale (F1) qui est pratiquement identique à celle du canal de refroidissement (15) hélicoïdal de la chambre principale (10).

9. Tuyère selon les revendications 7 et 8,
**caractérisée en ce que** les sections transversales (F4, F5) des canaux de refroidissement (11, 13, 22) de la préchambre (9) par rapport aux sections transversales (F1, F2) des canaux de refroidissement (15, 16) de la chambre principale (10) sont inférieures de jusqu'à 35%.

10. Tuyère selon les revendications 7 - 9,
**caractérisée en ce que**, pour sensiblement la même puissance de pompage pour l'amenée de l'agent de refroidissement de la préchambre (9) et de la chambre principale (10), la vitesse d'écoulement dans les canaux de refroidissement (15, 16) de la chambre principale (10) vaut au moins 60% de la vitesse d'écoulement dans les canaux de refroidissement (11, 13, 22) de la préchambre (9).

11. Tuyère selon la revendication 10,
**caractérisée en ce que**, pour une pression différentielle d'agent de refroidissement au niveau de la tuyère de 2 bars, la vitesse de l'agent de refroidissement dans les canaux de refroidissement (11, 13, 22) de la préchambre (9) vaut au moins 10 m/s et, dans les canaux de refroidissement (15, 16) de la chambre principale (10), au moins 6 m/s.

12. Tuyère selon une des revendications 1 - 11,
**caractérisée en ce que**, vue en section transversale, la tuyère, dans la position à 12 heures, est réalisée comme toit et, dans la position à 6 heures, comme évasement et, dans la zone réalisée sous forme de toit, sont agencés les canaux de refroidissement (11, 13) de la préchambre (9) et, dans la zone réalisée sous forme d'évasement, est agencé le canal de refroidissement rectiligne (16) de la chambre principale (10).
